# EUROPÄISCHE PATENTSCHRIFT

(11) **EP 3 838 797 B1**
(45) Veröffentlichungstag und Bekanntmachung des Hinweises auf die Patenterteilung: **06.03.2024**
(21) Anmeldenummer: 20214463.0
(22) Anmeldetag: 16.12.2020
(51) Int. Cl.: B65D 85/50

(54) **BLUMENBEHÄLTER, SET ZUM ZUSAMMENSETZEN EINES BLUMENBEHÄLTERS**
FLOWER CONTAINER, SET TO ASSEMBLE A FLOWER CONTAINER
CONTENANT POUR FLEURS, ENSEMBLE POUR MONTER UN CONTENANT POUR FLEURS

(30) Priorität: 19.12.2019 DE 102019135279
(43) Veröffentlichungstag der Anmeldung: 23.06.2021
(73) Patentinhaber: Tilahun Bekele, Mekdes, 81673 München (DE)
(72) Erfinder: Tilahun Bekele, Mekdes, 81673 München (DE)
(74) Vertreter: PATERIS Patentanwälte PartmbB

(56) Entgegenhaltungen:
- EP-A1- 1 799 589
- DE-A1- 2 100 448
- US-A- 3 973 356
- US-A1- 2006 059 773

## Beschreibung

Die Erfindung bezieht sich auf einen Blumenbehälter mit einem trichterförmigen Oberteil sowie auf ein Set zum Zusammensetzen eines Blumenbehälters.

Die DE 1899376 U1 offenbart eine Blumenverpackungshülle aus einer transparenten Folie, in der ein Behälter mit einem wassergetränkten Füllstoff zum Einstecken von Pflanzenwurzeln oder Pflanzenstielen angeordnet ist.

Im Weiteren zeigt die US 2006/0283077 A1 eine Verpackung für Schnittblumen, die einen länglichen Körper mit einer geschlossenen Basis und einem oberen Abschnitt mit einer offenen Oberseite umfasst, wobei sich der obere Abschnitt von der Basis aus erstreckt. Die Basis dient als Reservoir für Wasser und ermöglicht aufgrund ihres flachen Bodens ein Aufstellen der Verpackung. An dem oberen Abschnitt sind als Griffe Streifen aus einem flexiblem Material angeordnet. Bei einer bestimmungsgemäßen Verwendung der Vorrichtung ist diese mit Wasser und Blumen gefüllt. Die Schnittflächen der Blumen sind während eines Transports in einem in der Verpackung vorhandenen Wasserreservoir positioniert und der obere Abschnitt der Vorrichtung nimmt die Stängel-, Blatt- und Blütenblattteile der Blumen auf.

Die DE 21 00 448 A1 offenbart einen Blumenbehälter mit einem im Wesentlichen viereckigen Querschnitt wobei ein Unterteil zur Aufnahme eines wasserabsorbierenden Körpers dient und die Blumen in einem Oberteil angeordnet sind. Der Blumenbehälter kann aus zwei Halbschalen lösbar zusammengesetzt werden.

Der Erfindung liegt die Aufgabe zugrunde, einen Blumenbehälter der der eingangs genannten Art zu schaffen, der sowohl einen geschützten Transport eines Blumenstraußes als auch dessen Präsentation ermöglicht und der darüber hinaus aus einem umweltfreundlichen Material herstellbar ist.

Erfindungsgemäß wird die Aufgabe durch die Merkmale der unabhängigen Ansprüche 1 und 2 gelöst.

Die Unteransprüche stellen vorteilhafte Ausgestaltungen der Erfindung dar.

Ein Blumenbehälter umfasst ein eine viereckige Grundfläche aufweisendes Unterteil, das zur Aufnahme von Wasser oder eines Feuchtigkeit aufnehmenden Materials dient, an das sich ein zu einem freien Ende erweiterndes trichterförmiges Oberteil, das Pflanzenteile umschließt, lösbar anschließt, wobei das Oberteil einen viereckigen Querschnitt und an mindestens zwei Längsseiten lösbare Steckverbindungen oder eine Klebeverbindung aufweist.

In einer ersten Ausführungsform weist erfindungsgemäß das Unterteil zwischen jeweils zwei benachbarten, Seitenwandungen bildenden Schenkeln Fortsatzflächen auf, die bei einem Falten des Zuschnitts zu einer Gebrauchsform in das Innere des Unterteils faltbar sind.

In einer zweiten Ausführungsform ist erfindungsgemäß das Unterteil in seiner Abwicklung kreuzförmig und die gegenüberliegenden Schenkel sind von einer den Boden bildenden Grundfläche mittels Faltprägungen abgegrenzt, wobei die Schenkel Steckmittel zur gegenseitigen lösbaren Befestigung sowie zur lösbaren Anordnung an dem Oberteil aufweisen. Das Unterteil weist einen ebenen Boden auf und kann bei einer entsprechenden Ausgestaltung oder Befüllung den Schwerpunkt insgesamt nach unten verlagern, so dass der Blumenbehälter einen relativ sicheren Stand aufweist. Durch die vorliegende Ausgestaltung ist es möglich, das Unterteil als einen ebenen Zuschnitt aus einem bogenförmigen Material, beispielsweise einem Karton oder dergleichen, zu fertigen und zu seiner bestimmungsgemäßen Verwendung wird der Zuschnitt entsprechend gefaltet und zusammengesteckt.

Eine Schnittblume oder ein ganzer Blumenstrauß, die im Rahmen der Erfindung auch Pflanzenteile darstellen, sind in dem Blumenbehälter geschützt aufgenommen, wobei der Blumenbehälter beispielsweise derart dimensioniert sein kann, dass die Blüten in dem weiten Bereich am freien Ende des Oberteils und Schnittenden der Blumen in dem Unterteil angeordnet sind oder die Blüten aus dem Oberteil herausragen. Der Blumenstrauß kann gebunden und in den zunächst noch geöffneten Blumenbehälter eingelegt werden, der anschließend mittels der Steckverbindungen oder der mindestens einen Klebeverbindung geschlossen werden kann. Es ist in der Handhabung aber auch möglich, den Blumenstrauß in den bereits geschlossenen Blumenbehälter einzusetzen, was durch die Trichterform oder Pyramidenform des Blumenbehälters relativ einfach zu bewerkstelligen ist. Nachdem die Blumen von dem Oberteil umschlossen sind, kann das mit Wasser befüllte oder mit einem feuchten Material bestückte Unterteil mit dem Oberteil verbunden werden, wonach sich die Schnittflächen entweder in dem Wasser oder dem Material, das beispielsweise eine Art Schwamm sein kann, befinden. Das Oberteil und das Unterteil können mittels Steck- oder Klebeverbindungen miteinander verbunden werden oder eine Halterung des Oberteils fixiert das Unterteil an dem Oberteil.

Insbesondere das Oberteil kann aus einem relativ stabilen Papierwerkstoff oder einem Karton gefertigt sein. Das Oberteil kann in seiner Abwicklung als ein ebener Zuschnitt ausgebildet sein und durch entsprechendes Falten bzw. Knicken in Form gebracht werden. Sonach stellt der Blumenbehälter eine einfach handhabbare, wiederverwendbare und recyclebare Blumenverpackung dar. Selbstverständlich können das Oberteil und/oder das Unterteil aus einem relativ stabilen und wasserbeständigen Papierwerkstoff hergestellt sein.

Der viereckige Querschnitt des Oberteils kann selbstverständlich parallelogrammartig, rechteckig oder quadratisch ausgebildet sein.

Vorzugsweise umfasst das Oberteil ein Vorderteil, ein Rückteil sowie zwei Seitenteile, wobei das Vorderteil und das Rückteil einen dreieckförmigen Verlauf und die beiden Seitenteile jeweils parallel zueinander verlaufende Seitenkanten aufweisen, wobei die Seitenkanten an dem dem Unterteil zugewandten Ende in einen endseitigen Trapezabschnitt übergehen. In dieser Variante wird das Oberteil aus insgesamt vier Einzelteilen zusammengesetzt, wobei das Vorteil sowie das Rückteil identisch und die beiden Seitenteile identisch ausgebildet sein können. Alternativ kann ein einzelner Zuschnitt das Vorderteil, das Rückteil sowie die beiden Seitenteile umfassen, deren Geometrie im Wesentlichen durch Faltprägungen definiert sind.

Zweckmäßigerweise weisen das Vorderteil und/oder das Rückteil und/oder die beiden Seitenteile Steckmittel für die lösbaren Steckverbindungen auf. Die Steckmittel können beispielsweise eine Art Widerhaken umfassen, die ein Lösen der Steckverbindungen erschweren oder sind ineinander einhängbar oder nach einem Steckvorgang derart faltbar, dass ein Lösen der Steckverbindungen erschwert ist. Selbstverständlich können die Steckmittel auch derart gestaltet sein, dass sie sowohl leicht zu fügen als auch einfach zu trennen sind. Hierbei ist es möglich, sämtliche Einzelteile mit Steckmitteln zu versehen, um das Oberteil des Blumenbehälters beispielsweise aus zwei oder vier Einzelteilen zusammenzusetzen oder lediglich Steckmittel vorzusehen, um das einstückige Oberteil im gefalteten Zustand, also in der Gebrauchslage, zur Bildung des definierten Querschnitts zu fixieren und den Blumenstrauß schützend zu umhüllen.

In Ausgestaltung ist das Vorderteil oder das Rückteil mit zwei Seitenteilen verbunden, wobei Faltprägungen das Vorderteil oder das Rückteil zu den Seitenteilen abgrenzen und die Seitenteile Steckmittel aufweisen, die mit Steckmitteln des Vorderteils oder des Rückteils für die lösbaren Steckverbindungen zusammenwirken. In dieser Ausgestaltung ist das Oberteil aus zwei Einzelteilen zusammengesetzt, wobei die Form des Oberteils, insbesondere der viereckige Quer- schnitt, durch entsprechendes Falten der Seitenteile entlang der Faltprägungen hergestellt wird. Die Trichterform und die Steckmittel werden durch einen entsprechenden Zuschnitt oder einem Ausstanzen aus einem bogenförmigen Material erhalten. Bei den Faltprägungen handelt es sich beispielsweise um linienförmige Querschnitts- schwächungen, die einen Faltvorgang für einen Benutzer des Blu- menbehälters erleichtern.

Im weiterer Ausgestaltung ist das Vorderteil und das Rückteil mit jeweils einem Seitenteil verbunden, wobei jeweils eine Faltprägung das Vorderteil und das Rückteil zu dem jeweiligen Seitenteil abgrenzen und die Seitenteile die Steckmittel für die lösbaren Steckverbindungen aufweisen. Sonach ist der Blumenbehälter aus zwei Einzelteilen zusammengesetzt, die identisch gestaltet sein können.

Zweckmäßigerweise ist das Unterteil mittels Steckmitteln an dem Oberteil in einer Ebene befestigbar, in der die Seitenkanten der Seitenteile in den endseitigen Trapezabschnitt übergehen.

Bevorzugt sind die Steckmittel als Stecklaschen und dazu korrespondierende Stecköffnungen ausgebildet. Die Stecklaschen lassen sich beim Falten einfach in die Stecköffnungen mit korrespondierenden Querschnitten einsetzen. Es ist auch möglich, die in die Stecköffnung eingeschobene Stecklasche mit ihrem freien Ende zu knicken, so dass die Stecklasche verhältnismäßig zuverlässig befestigt ist.

Um einen Austritt von Wasser bzw. Feuchtigkeit aus dem Blumenbehälter bzw. ein Durchweichen des Unterteils zu verhindern, ist vorzugsweise zumindest das Unterteil innenseitig wasserundurchlässig beschichtet. Ist die Beschichtung einfach von dem Trägermaterial abziehbar, kann der Blumenbehälter nach seiner Verwendung auch sortenrein entsorgt und recycelt werden.

In weiterer Ausgestaltung weist das Rückteil eine sich über das Vorderteil und die beiden Seitenteile oberseitig herauserstreckende Ansatzfläche auf. Befindet sich der Blumenstrauß komplett in dem Blumenbehälter, dann kann die Ansatzfläche derart gefaltet werden, insbesondere um 90°, dass sie einen Deckel des Blumenbehälters bildet.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand eines Ausführungsbeispiels unter Bezugnahme auf die zugehörige Zeichnung näher erläutert.

Es zeigt:
- Fig. 1: eine schematische Darstellung der zu fügenden Einzelteile des Blumenbehälters,
- Fig. 2 bis Fig. 4: Darstellungen der Fügevorgänge der Einzelteile,
- Fig. 5: eine Darstellung des Blumenbehälters mit einem eingesetzten Blumenstrauß
- Fig. 6 und Fig 7: eine schematische Darstellung der zu fügenden Einzelteile des Blumenbehälters in alternativer Ausgestaltung.

Im Rahmen dieser Anmeldung verwendete Richtungsangaben, wie insbesondere oben und unten, beziehen sich auf den bestimmungsgemäßen Gebrauch des Blumenbehälters 1.

Der Blumenbehälter 1 umfasst ein Vorderteil 2, zwei identische Seitenteile 3, ein Rückteil 4 sowie ein Unterteil 5. Das Vorderteil 2 weist eine im Wesentlichen trapezförmige Geometrie auf, wobei die kürzere Grundseite 6 eine Unterseite und die parallel dazu verlaufende längere Grundseite 7 eine Oberseite bildet. Parallel zu der kürzeren Grundseite 6 ist ein als eine Stecköffnung 8 ausgebildetes Steckmittel 9 vorgesehen, in dessen beidseitiger Verlängerung eine querschnittschwächende Faltprägung 11 vorgesehen sein kann. An den beiden gleichlangen Seiten sind jeweils zwei zueinander beabstandete Laschen 10 vorgesehen, die durch Faltprägungen 9 von der eine Vorderseite bildenden Vorderfläche 12 abgegrenzt sind. Die beiden Laschen 10 auf jeder Seite ermöglichen ein Abkanten entlang einer die Stecköffnung 8 verlängernden Linie. In den Bereichen der den Laschen 10 zugeordneten Faltlinien 9 sind als Stecköffnungen 8 ausgebildete Steckmittel 9 angeordnet.

Das Rückenteil 4 entspricht in seiner wesentlichen trapezförmigen Geometrie dem Vorderteil 3 mit der kürzeren Grundseite 6 und der parallel dazu verlaufenden längeren Grundseite 7 sowie den Laschen 10 an den Seiten und den Stecköffnungen 8. Im Weiteren ist an der längeren Grundseite 7 des Rückteils 4 eine rechteckförmige Ansatzfläche 13 ausgebildet, wobei zwischen einer Rückfläche 14 und der Ansatzfläche 13 eine Faltprägung 11 vorgesehen sein kann.

Die beiden Seitenteile 3 weisen jeweils parallel zueinander verlaufende Seitenkanten 15 auf, die an einem unterseitigen Ende 16 in einen Trapezabschnitt 17 übergehen an dem eine Stecköffnung 8 vorge- sehen ist. Der Trapezabschnitt 17 ist in einer Ebene der Stecköffnung 8 gegenüber dem übrigen Verlauf des Seitenteils 3 abwinkelbar. An den Seitenteilen 3 sind beidseitig als Stecklaschen 18 ausgebildete Steckmittel 9 ausgebildet.

Das abgewickelte, also auseinandergefaltete Unterteil 5 ist im Wesentlichen kreuzförmig gestaltet, wobei die gegenüberliegenden Schenkel 19 von einer den Boden bildenden Grundfläche 20 mittels Faltprägungen 11 abgegrenzt sind. Zwei gegenüberliegende Schenkel 19 des Unterteils 5 sind mit außenseitigen Laschen 10 versehen, die durch Faltprägungen 11, in denen Stecköffnungen 8 ausgebildet sind, vom übrigen Schenkel 19 abwinkelbar abgegrenzt sind. Die beiden rechtwinklig dazu angeordneten Schenkel 19 weisen außenseitig und sämtliche Schenkel 19 stirnseitig Stecklaschen 18 auf.

Um ein trichterförmiges Oberteil 21 des Blumenbehälters 1 zu bilden, werden gemäß Fig. 1 an dem Rückteil 4 die beiden Seitenteile 3 lösbar befestigt, in dem die Stecklaschen 18 der Seitenteile 3 in die Stecköffnungen 8 des Rückteils 4 eingeschoben werden. Die seitlichen Laschen 10 des Rückteils 4 befinden sich auf der Innenseite und sind um etwa 90° gegenüber der Rückfläche 14 abgewinkelt. Auch die Stecklaschen 18 sind gegenüber Seitenflächen 22 der Seitenteile 3 abgewinkelt. Nach Fig. 3 und 4 wird das Vorderteil 2 derart mit den beiden Seitenteilen 3 verbunden, dass die angewinkelten Laschen 10 des Vorderteils 2 innenseitig an den Seitenteilen 3 anliegen und die Stecklaschen 18 der Seitenteile 3 die Stecköffnungen 8 von Vorderteil 2 und Rückteil 4 durchragen. Die beiden Seitenteile 3 liegen sich gegenüber und auch das Vorderteil 2 ist gegenüberliegend zu dem Rückteil 4 ausgerichtet. Im unterseitigen Bereich des Oberteils 21 sind auf einer Ebene die als Stecköffnungen ausgebildeten Steckmittel 9 vorhanden, in die die als stirnseitige Stecklaschen 18 ausgeführten Steckmittel 9 des Unterteils 5 lösbar einschiebbar sind.

Nach Fig. 5 ist ein aus dem Oberteil 21 herausragender Blumenstrauß 23 in den Blumenbehälter 1 eingesetzt. Es ist ersichtlich, dass bei der Aufnahme eines nicht aus dem Oberteil 21 herausragenden Blumenstraußes 23 die Ansatzfläche 13 derart abgeknickt werden kann, dass sie als ein den Blumenbehälter 1 verschließender Deckel dient. Sonach ist der Blumenbehälter 1 als eine die aufgenommenen Blumen vor eine Beschädigung schützende Blumenverpackung verwendbar, die zum Transport und Versand eingesetzt werden kann.

Der alternative Blumenbehälter 1 umfasst gemäß Fig. 6 in einem gemeinsamen Zuschnitt 24 und gegebenenfalls durch Faltprägungen 11, die in Form von geprägten Linien querschnittsverjüngend in das Material eingebracht sind, um ein Falten zu vereinfachen, voneinander getrennt, das Vorderteil 2, die beiden Seitenteile 3 sowie das Rückteil 4, an das sich die Ansatzfläche 13 mit einer mittigen Lasche 26 anschließt. An dem Vorderteil 2 ist oberseitig eine Deckelteilfläche 27 mit einem Schlitz 33 für die Lasche 26 angeordnet. Die Seitenteile 3 weisen oberseitig ebenfalls Deckelteilflächen 27 auf und unterseitig sind Fortsätze 28 ausgebildet, die an ihren freien Enden Einschnitte 29 zur Bildung von Haken aufweisen. Der Zuschnitt 24 wird zur Bildung des Blumenbehälters 1 entlang der Faltprägungen 11 trichterförmig gefaltet. Um den Blumenbehälter 1 zu verschließen, werden die Deckelteilflächen 27 gebogen und von der Ansatzfläche 13 überdeckt, die durch Einstecken der Lasche 26 in den Schlitz 33 in ihrer Lage gesichert wird. Unterseitig werden die Fortsätze 28 mit ihren Einschnitten 29 ineinander verhakt und dienen derart als Auflage bzw. Halterung für das Unterteil 5. An einem der Seitenteile 3 ist an einer freien Seitenkante eine Längslasche 32 angeordnet, die beispielsweise zur Befestigung an dem Rückteil 4 mit einem Klebstoff beschichtet werden kann. Der Klebstoff kann mit einer Abziehfolie abgedeckt werden, die zur Verwendung entfernt wird. Selbstverständlich ist auch eine Steckverbindung des Seitenteils 3 an dem Rückteil 4 unter Nutzung der Längslasche 32, die in einen entsprechenden Schlitz an dem Rückteil 4 eingesteckt wird, möglich.

Das alternative Unterteil 5 nach Fig. 7 ist derart gestaltet, dass es umfangsseitig keine Schlitze aufweist, sondern vielmehr zwischen jeweils zwei benachbarten Schenkeln 19 Fortsatzflächen 30 angeordnet bzw. ausgebildet sind, die bei einem Falten des Zuschnitts 31 zu einer Gebrauchsform in das Innere des Unterteils 5 gefaltet werden. Damit das Unterteil 5 in seiner gefalteten Gebrauchsform bleibt, können die Fortsatzflächen 30 zumindest teilweise mit Klebstoff beschichtet werden. Das Unterteil 5 wird bei einem Gebrauch des Blumenbehälters 1 zwischen die Fortsätze 28 eingesetzt und ist durch die miteinander verbundenen Fortsätze 28 vor einem Herausfallen nach Unten gehalten. Das Unterteil 5 kann mit Wasser befüllt oder mit einem wassergetränkten Schwamm oder dergleichen bestückt werden, um die in dem Blumenbehälter 1 aufgenommenen Blumen oder dergleichen Pflanzen entsprechend mit Wasser zu versorgen, insbesondere beispielsweise bei einem Transport mit einem Lieferdienst.

Selbstverständlich kann der Blumenbehälter 1 beliebig farbig gestaltet und/oder mit Aufdrucken und/oder mit schmückenden Elementen, beispielsweise Schleifen oder dergleichen, versehen sein.

### Bezugszeichen

| | | | |
|---|---|---|---|
| 1. | Blumenbehälter | 18. | Stecklasche |
| 2. | Vorderteil | 19. | Schenkel |
| 3. | Seitenteil | 20. | Grundfläche |
| 4. | Rückteil | 21. | Oberteil |
| 5. | Unterteil | 22. | Seitenfläche |
| 6. | kurze Grundseite | 23. | Blumenstrauß |
| 7. | lange Grundseite | 24. | Zuschnitt |
| 8. | Stecköffnung | 25. | |
| 9. | Steckmittel | 26. | Lasche |
| 10. | Lasche | 27. | Deckelteilfläche |
| 11. | Faltprägung | 28. | Fortsatz |
| 12. | Vorderfläche | 29. | Einschnitt |
| 13. | Ansatzfläche | 30. | Fortsatzfläche |
| 14. | Rückfläche | 31. | Zuschnitt |
| 15. | Seitenkante | 32. | Längslasche |
| 16. | Ende | 33. | Schlitz |
| 17. | Trapezabschnitt | | |

## Patentansprüche

1. Blumenbehälter (1) mit einem eine viereckige Grundfläche aufweisenden Unterteil (5), das zur Aufnahme von Wasser oder eines Feuchtigkeit aufnehmenden Materials dient, an das sich ein zu einem freien Ender erweiterndes trichterförmiges Oberteil (21), das Pflanzenteile umschließt, anschließt, wobei das Oberteil (21) einen viereckigen Querschnitt und an mindestens zwei Längsseiten lösbare Steckverbindungen oder eine Klebeverbindung aufweist, wobei das Unterteil (5) mit Wasser befüllt oder mit einem feuchten Material bestückt ist, **dadurch gekennzeichnet, dass** sich das Unterteil (5) lösbar an das Oberteil (21) anschließt und das Unterteil (5) zwischen jeweils zwei benachbarten, Seitenwandungen bildenden Schenkeln (19) Fortsatzflächen (30) aufweist, die bei einem Falten des Zuschnitts (31) zu einer Gebrauchsform in das Innere des Unterteils (5) faltbar sind.

2. Blumenbehälter (1) mit einem eine viereckige Grundfläche aufweisenden Unterteil (5), das zur Aufnahme von Wasser oder eines Feuchtigkeit aufnehmenden Materials dient, an das sich ein zu einem freien Ender erweiterndes trichterförmiges Oberteil (21), das Pflanzenteile umschließt, anschließt, wobei das Oberteil (21) einen viereckigen Querschnitt und an mindestens zwei Längsseiten lösbare Steckverbindungen oder eine Klebeverbindung aufweist, wobei das Unterteil (5) mit Wasser befüllt oder mit einem feuchten Material bestückt ist, **dadurch gekennzeichnet, dass** sich das Unterteil (5) lösbar an das Oberteil (21) anschließt und das Unterteil (5) in seiner Abwicklung kreuzförmig ist und die gegenüberliegenden Schenkel (19) von einer den Boden bildenden Grundfläche (20) mittels Faltprägungen (11) abgegrenzt sind, wobei die Schenkel (19) Steckmittel (9) zur gegenseitigen lösbaren Befestigung sowie zur lösbaren Anordnung an dem Oberteil (21) aufweisen.

3. Blumenbehälter nach Anspruch 1 oder 2, **dadurch gekennzeichnet, dass** das Oberteil (21) ein Vorderteil (2), ein Rückteil (4) sowie zwei Seitenteile (3) umfasst, wobei das Vorderteil (2) und das Rückteil (4) einen dreieckförmigen Verlauf und die beiden Seitenteile (3) jeweils parallel zueinander verlaufende Seitenkanten (15) aufweisen, wobei die Seitenkanten (15) an dem dem Unter- teil (5) zugewandten Ende in einen endseitigen Trapezabschnitt (17) übergehen.

4. Blumenbehälter nach Anspruch 3, **dadurch gekennzeichnet, dass** das Vorderteil (2) und/oder das Rückteil (4) und/oder die beiden Seitenteile (3) jeweils Steckmittel (9) für die lösbaren Steckverbindungen aufweisen.

5. Blumenbehälter nach Anspruch 3, **dadurch gekennzeichnet, dass** das Vorderteil (2) oder das Rückteil (4) mit zwei Seitenteilen (3) verbunden ist, wobei Faltprägungen (11) das Vorderteil (2) oder das Rückteil (4) zu den Seitenteilen (3) abgrenzen und die Seitenteile (3) Steckmittel (9) aufweisen, die mit Steckmitteln (9) des Vorderteils (2) oder des Rückteils (4) für die lösbaren Steckverbindungen zusammenwirken.

6. Blumenbehälter nach Anspruch 3, **dadurch gekennzeichnet, dass** das Vorderteil (2) und das Rückteil (4) mit jeweils einem Seitenteil (3) verbunden ist, wobei jeweils eine Faltprägung (11) das Vorderteil (2) und das Rückteil (4) zu dem jeweiligen Seitenteil (3) abgrenzen und die Seitenteile (3) die Steckmittel (9) für die lösbaren Steckverbindungen aufweisen.

7. Blumenbehälter nach Anspruch 1 oder 2, **dadurch gekennzeichnet, dass** das Unterteil (5) mittels Steckmitteln (9) an dem Oberteil (21) in einer Ebene befestigbar ist, in der die Seitenkanten (15) der Seitenteile (3) in den endseitigen Trapezabschnitt (17) übergehen.

8. Blumenbehälter nach einem der Ansprüche 1 bis 7, **dadurch gekennzeichnet, dass** die Steckmittel (9) als Stecklaschen (18) und dazu korrespondierende Stecköffnungen (8) ausgebildet sind.

9. Blumenbehälter nach einem der Ansprüche 1 bis 8, **dadurch gekennzeichnet, dass** zumindest das Unterteil (5) innenseitig was- serundurchlässig beschichtet ist.

10. Blumenbehälter nach einem der Ansprüche 1 bis 9, **dadurch gekennzeichnet, dass** das Rückteil (4) eine sich über das Vorderteil (2) und die beiden Seitenteile (3) oberseitig herauserstreckende Ansatzfläche (13) aufweist.

11. Blumenbehälter nach einem der Ansprüche 3 4- bis 10, **dadurch gekennzeichnet, dass** die Seitenteile (3) oberseitig Deckteilflächen (27) aufweisen und unterseitig sind Fortsätze (28) ausgebildet, die an ihren freien Enden Einschnitt (29) zur Bildung von Haken aufweisen.

12. Set zum Zusammensetzen eines Blumenbehälters (1) nach einem der Ansprüche 1 bis 11 mit einem Vorderteil (2), zwei Seitenteilen (3), einem Rückteil (4), die ein im Querschnitt viereckiges Oberteil (21) bilden, und mit einem Unterteil (5), das an dem Oberteil (21) lösbar befestigbar ist.

13. Set nach Anspruch 12, **dadurch gekennzeichnet, dass** das Vorderteil (2), die beiden Seitenteile (3) und das Rückteil (4) des Oberteils (21) in einem gemeinsamen Zuschnitt (24) oder als separate Einzelteile vorliegen.

## Claims

1. Flower container (1) with a lower part (5), which has a quadrilateral base surface, and which is used to receive water or a moisture-absorbing material, and to which a funnel-shaped upper part (21), which widens towards a free end and encloses plant parts, is attached, wherein the upper part (21) has a quadrilateral cross section and, on at least two longitudinal sides, releasable plug-in connections or an adhesive connection, wherein the lower part (5) is filled with water or equipped with a moist material, **characterized in that** the lower part (5) is releasably attached to the upper part (21), and the lower part (5) has, between in each case two adjacent side pieces (19) that form side walls, projection surfaces (30), which can be folded into the interior of the lower part (5) when the blank (31) is folded into a usage form.

2. Flower container (1) with a lower part (5), which has a quadrilateral base surface, and which is used to receive water or a moisture-absorbing material, and to which a funnel-shaped upper part (21), which widens towards a free end and encloses plant parts, is attached, wherein the upper part (21) has a quadrilateral cross section and, on at least two longitudinal sides, releasable plug-in connections or an adhesive connection, wherein the lower part (5) is filled with water or equipped with a moist material, **characterized in that** the lower part (5) is releasably attached to the upper part (21), and the lower part (5) in its flattened-out form is cross-shaped, and the side pieces (19) situated opposite one another are delimited from a base surface (20), which forms the bottom, by means of fold embossments (11), wherein the side pieces (19) have plug-in means (9) for mutual releasable fastening to, and for releasable arrangement on, the upper part (21).

3. Flower container according to Claim 1 or 2, **characterized in that** the upper part (21) comprises a front part (2), a rear part (4) and two side parts (3), wherein the front part (2) and the rear part (4) have a triangular profile, and the two side parts (3) each have side edges (15) that run parallel to one another, wherein the side edges (15), at the end that faces the lower part (5), transition into an end-side trapezoidal portion (17) .

4. Flower container according to Claim 3, **characterized in that** the front part (2) and/or the rear part (4) and/or the two side parts (3) in each case have/has plug-in means (9) for the releasable plug-in connections.

5. Flower container according to Claim 3, **characterized in that** the front part (2) or the rear part (4) is connected to two side parts (3), wherein fold embossments (11) delimit the front part (2) or the rear part (4) with respect to the side parts (3), and the side parts (3) have plug-in means (9) that interact with plug-in means (9) of the front part (2) or of the rear part (4) for the releasable plug-in connections.

6. Flower container according to Claim 3, **characterized in that** the front part (2) and the rear part (4) are each connected to one side part (3), wherein in each case one fold embossment (11) delimits the front part (2) and the rear part (4) with respect to the respective side part (3), and the side parts (3) have the plug-in means (9) for the releasable plug-in connections.

7. Flower container according to Claim 1 or 2, **characterized in that** the lower part (5) can be fastened to the upper part (21) by means of plug-in means (9) in a plane in which the side edges (15) of the side parts (3) transition into the end-side trapezoidal portion (17) .

8. Flower container according to one of Claims 1 to 7, **characterized in that** the plug-in means (9) are designed as plug-in tabs (18) and plug-in openings (8) that correspond thereto.

9. Flower container according to one of Claims 1 to 8, **characterized in that** at least the lower part (5) has a watertight coating on the inside.

10. Flower container according to one of Claims 1 to 9, **characterized in that** the rear part (4) has an extension surface (13) that extends out over the top of the front part (2) and the two side parts (3).

11. Flower container according to one of Claims 3 to 10, **characterized in that** the side parts (3) have cover part surfaces (27) at the top, and projections (28), which have incisions (29) at their free ends in order to form hooks, are formed at the bottom.

12. Set for assembling a flower container (1) according to one of Claims 1 to 11 with a front part (2), two side parts (3), a rear part (4), said parts forming an upper part (21) that has a quadrilateral cross section, and with a lower part (5), which can be releasably fastened to the upper part (21).

13. Set according to Claim 12, **characterized in that** the front part (2), the two side parts (3) and the rear part (4) of the upper part (21) are present in a common blank (24) or as separate individual parts.

## Revendications

1. Récipient pour fleurs (1) avec une partie inférieure (5) présentant une surface de base quadrangulaire, qui sert à recevoir de l'eau ou un matériau absorbant l'humidité, à laquelle se raccorde une partie supérieure (21) en forme d'entonnoir s'élargissant vers une extrémité libre, qui entoure des parties de plantes, la partie supérieure (21) présentant une section transversale quadrangulaire et sur au moins deux côtés longitudinaux des liaisons par enfichage amovibles ou une liaison par collage, la partie inférieure (5) étant remplie d'eau ou garnie d'un matériau humide, **caractérisé en ce que** la partie inférieure (5) se raccorde de manière amovible à la partie supérieure (21) et la partie inférieure (5) présente, entre chaque fois deux branches (19) voisines formant des parois latérales, des surfaces de prolongement (30) qui peuvent être pliées à l'intérieur de la partie inférieure (5) lors d'un pliage du flan (31) en une forme d'utilisation.

2. Récipient pour fleurs (1) avec une partie inférieure (5) présentant une surface de base quadrangulaire, qui sert à recevoir de l'eau ou un matériau absorbant l'humidité, à laquelle se raccorde une partie supérieure (21) en forme d'entonnoir s'élargissant vers une extrémité libre, qui entoure des parties de plantes, la partie supérieure (21) présentant une section transversale quadrangulaire et sur au moins deux côtés longitudinaux des liaisons par enfichage amovibles ou une liaison par collage, la partie inférieure (5) étant remplie d'eau ou garnie d'un matériau humide, **caractérisé en ce que** la partie inférieure (5) se raccorde de manière amovible à la partie supérieure (21) et la partie inférieure (5) est en forme de croix dans son développement et les branches (19) opposées sont délimitées par une surface de base (20) formant le fond au moyen d'estampages de pliage (11), les branches (19) présentant des moyens d'enfichage (9) pour la fixation mutuelle amovible ainsi que pour l'agencement amovible sur la partie supérieure (21).

3. Récipient pour fleurs selon la revendication 1 ou 2, **caractérisé en ce que** la partie supérieure (21) comprend une partie avant (2), une partie arrière (4) ainsi que deux parties latérales (3), la partie avant (2) et la partie arrière (4) présentant un tracé triangulaire et les deux parties latérales (3) présentant chacune des bords latéraux (15) s'étendant parallèlement l'un à l'autre, les bords latéraux (15) se transformant à l'extrémité tournée vers la partie inférieure (5) en une section trapézoïdale (17) située à l'extrémité.

4. Récipient pour fleurs selon la revendication 3, **caractérisé en ce que** la partie avant (2) et/ou la partie arrière (4) et/ou les deux parties latérales (3) présentent chacune des moyens d'enfichage (9) pour les liaisons par enfichage amovibles.

5. Récipient pour fleurs selon la revendication 3, **caractérisé en ce que** la partie avant (2) ou la partie arrière (4) est reliée à deux parties latérales (3), des estampages de pliage (11) délimitant la partie avant (2) ou la partie arrière (4) par rapport aux parties latérales (3) et les parties latérales (3) présentant des moyens d'enfichage (9) qui coopèrent avec des moyens d'enfichage (9) de la partie avant (2) ou de la partie arrière (4) pour les liaisons par enfichage amovibles.

6. Récipient pour fleurs selon la revendication 3, **caractérisé en ce que** la partie avant (2) et la partie arrière (4) sont reliées chacune à une partie latérale (3), un estampage de pliage (11) délimitant la partie avant (2) et la partie arrière (4) par rapport à la partie latérale (3) respective et les parties latérales (3) présentant les moyens d'enfichage (9) pour les liaisons par enfichage amovibles.

7. Récipient pour fleurs selon la revendication 1 ou 2, **caractérisé en ce que** la partie inférieure (5) peut être fixée à la partie supérieure (21) au moyen de moyens d'enfichage (9) dans un plan dans lequel les bords latéraux (15) des parties latérales (3) se transforment en la section trapézoïdale (17) située à l'extrémité.

8. Récipient pour fleurs selon l'une quelconque des revendications 1 à 7, **caractérisé en ce que** les moyens d'enfichage (9) sont réalisés sous forme de pattes d'enfichage (18) et d'ouvertures d'enfichage (8) correspondantes.

9. Récipient pour fleurs selon l'une quelconque des revendications 1 à 8, **caractérisé en ce qu'**au moins la partie inférieure (5) est revêtue sur le côté intérieur d'une manière imperméable à l'eau.

10. Récipient pour fleurs selon l'une quelconque des revendications 1 à 9, **caractérisé en ce que** la partie arrière (4) présente une surface d'appui (13) s'étendant sur le côté supérieur au-dessus de la partie avant (2) et des deux parties latérales (3).

11. Récipient pour fleurs selon l'une quelconque des revendications 3 à 10, **caractérisé en ce que** les parties latérales (3) présentent sur le côté supérieur des surfaces partielles de recouvrement (27) et sur le côté inférieur des prolongements (28) sont réalisés, qui présentent à leurs extrémités libres des encoches (29) pour former des crochets.

12. Ensemble pour l'assemblage d'un récipient pour fleurs (1) selon l'une quelconque des revendications 1 à 11, avec une partie avant (2), deux parties latérales (3), une partie arrière (4), qui forment une partie supérieure (21) de section transversale quadrangulaire, et avec une partie inférieure (5) qui peut être fixée de manière amovible à la partie supérieure (21).

13. Ensemble selon la revendication 12, **caractérisé en ce que** la partie avant (2), les deux parties latérales (3) et la partie arrière (4) de la partie supérieure (21) se présentent dans un flanc commun (24) ou sous forme de de pièces individuelles séparées.
